# FASCICULE DE BREVET EUROPEEN

(11) **EP 0 088 337 B1**
(45) Date de publication et mention de la délivrance du brevet: **15.10.1986**
(21) Numéro de dépôt: 83101978.1
(22) Date de dépôt: 01.03.1983
(51) Int. Cl.: B65D 41/48

(54) **Capsule de bouchage inviolable en matière plastique**
Originalverschluss aus Kunststoff
Tamper-proof closure of plastics material

(30) Priorité: 09.03.1982 FR 8203968
(43) Date de publication de la demande: 14.09.1983
(73) Titulaire: RICAL S.A., F-21600 Longvic (FR)
(72) Inventeur: Obadia, Jacques, F-75020 Paris (FR)
(74) Mandataire: Casalonga, Axel

## Description

La présente invention se rapporte à une capsule de bouchage inviolable pour des bouteilles comportant un bourrelet extérieur au voisinage de leur goulot, cette capsule comprenant un opercule en matière plastique et des moyens déchirables coopérant, avant la première ouverture de la bouteille bouchée, avec ledit bourrelet pour retenir l'opercule de façon inviolable sur le goulot, ledit opercule étant muni d'un plateau destiné à s'appliquer sur la face d'extrémité du goulot, la face supérieure dudit plateau étant surélevée par rapport à la partie du plateau destinée à s'appliquer contre la face d'extrémité du goulot, et d'une jupe d'étanchéité en saillie vers le bas sur ledit plateau et destinée à être enfoncée à force dans le goulot pour coopérer avec la surface intérieure de ce dernier, et lesdits moyens déchirables étant constitués par une bande de garantie annulaire, réalisée d'une seule pièce avec l'opercule, prolongeant la paroi latérale extérieure du plateau de l'opercule vers le bas, présentant une bourrelet intérieur d'accrochage audit bourrelet du goulot et comportant une languette de préhension en vue de sa déchirure, ladite bande étant reliée au bord inférieur de la paroi latérale extérieure du plateau par une ligne de moindre résistance. Un telle capsule est connue par le brevet FR-A-1 395 665.

Sur les capsules de bouchage classiques destinées à des bouteilles dites à bague, l'opercule est retenu sur le goulot de la bouteille, avant la première ouverture de cette dernière, à l'aide d'un capuchon ou coiffé métallique, serti soit derrière la bague du goulot, soit, dans le cas d'une bague à gorge, dans la gorge de cette dernière. Ces capsules "composites" connues impliquent non seulement des problèmes de fabrication et de pose sur les bouteilles, précisément en raison de leur constitution en deux parties en matériau différentes et de la nécessité de procéder à un sertissage du capuchon métallique, mais présentent également de multiples inconvénients du point de vue utilisation. Ainsi, la déchirure du capuchon métallique à la première ouverture de la bouteille présente souvent des difficultés et n'est pas exempte de risque de blessure.

Pour faciliter la déchirure du capuchon métallique, on a déjà proposé de prévoir une bande de déchirure reliée à l'opercule par une ligne de moindre résistance et comportant une languette de préhension. Cependant, cette languette de préhension fait saillie sur la capsule, ce qui interdit la pose des capsules à haute cadence du fait qu'il est nécessaire d'orienter les capsules en vue de leur présentation dans une position angulaire bien déterminée, précisément en raison de cette languette saillante. Par ailleurs, cette languette de préhension en saillie peut donner lieu, lors de la manutention des bouteilles bouchées, à des ouvertures intempestives ou tout au moins à des déchirures partielles intempestives des capuchons métalliques, ce qui entraîne de nouveau des risques de blessure.

On a également déjà proposé (voir par exemple FR-A-1 395 665) des capsules de bouchage réalisées d'une seule pièce en matière plastique avec des moyens d'inviolabilité très divers, mais ces moyens d'inviolabilité comprennent toujours des parties en saillie qui nécessitent une orientation lors de la pose, d'où l'impossibilité d'une pose à grande cadence, présentent des risques d'accrochage et d'ouverture intempestive, et impliquent l'utilisation de moule compliqué, d'où un prix de revient élevé.

Les mêmes problèmes se posent pour les capsules destinées à coopérer, non pas directement avec un goulot de bouteille, mais avec un corps verseur rapporté sur une bouteille et présentant un bourrelet extérieur au voisinage de leur bec verseur.

On connait par ailleurs, par la demande de brevet FR-A-2 414 006, une capsule sur laquelle les moyens d'inviolabilité ne sont pas séparables des moyens de bouchage, le tout formant une capsule sur laquelle un secteur de paroi latérale, muni d'un secteur de bourrelet d'accrochage, peut être écarté du goulot par déchirage, tout en restant solidaire de la capsule, pour permettre le premier débouchage.

La présente invention a pour objet une capsule de bouchage en matière plastique qui, tout en étant réalisée d'une seule pièce, dans un moule simple, donc à un prix de revient réduit, assure une inviolabilité parfaite, élimine les risques d'ouverture intempestive, par exemple lors de la manutention des bouteilles, et est d'une utilisation simple et aisée aussi bien lors de la première ouverture de la bouteille que lors des rebouchages et débouchages suivants.

Sur la capsule de bouchage conforme à l'invention, le plateau de l'opercule comporte une partie centrale basse entourée par une partie extérieure surélevée et interrompue sur un secteur angulaire, de manière à délimier sur le dessus du plateau une sorte de cavité ou niche de forme asymétrique, et la languette s'étend bers le haut, dans le secteur interrompu de la partie extérieure surélevée, jusqu'à hauteur du bord supérieur de la paroi latérale extérieure du plateau pour compléter celle-ci et est reliée sur ses deux bords latéraux à la paroi latérale extérieure du plateau de l'opercule par deux lignes de moindre résistance dont l'une s'étend vers le bas jusqu'à la ligne de moindre résistance reliant la bande au bord inférieur de la paroi latérale extérieure du plateau et dont l'autre est prolongée vers le bas à travers la bande de garantie jusqu'au bord inférieur de cette dernière.

La capsule debouchage dans son ensemble, de configuration extérieure cylindrique ou tronconique, épousant la bague de la bouteille, est parfaitement lisse et ne comporte aucune partie en saillie latéralement, vers le haut ou vers le bas, qui permettrait un accrochage lors de la manipulation des bouteilles ou un appui pour violer la capsule, c'est-à-dire la forcer sans déchirer la bande de garantie. Il est ainsi possible de poser les capsules à haute cadence, sans orientation préalable.

De préférence, la languette de la bande de garantie présente, à son extrémité libre, une patte de préhension orientée vers l'intérieur, c-est-à-dire dans la niche. Cela facilite encore la déchirure de la bande de garantie, cette patte offrant une meilleure prise au doigt de l'utilisateur.

Pour faciliter le moulage, il est avantageux que ladite patte de préhension de la languette prenne naissance en dessous de l'extrémité libre de la languette, c'est-à-dire en dessous du bord supérieur du plateau de l'opercule, et s'étende de façon oblique vers l'intérieur et vers le haut sans dépasser le bord supérieur de la paroi latérale extérieure du plateau de l'opercule.

Afin de simplifier la déchirure de la bande de garantie, il est avantageux que la ligne de moindre résistance prolongée vers le bas à travers la bande de garantie comprend une partie supérieure sensiblement verticale suivie d'une partie inférieure inclinée dans le sens de déchirure circulaire de la bande de garantie.

Il est avantageux que ladite partie extérieure surélevée du plateau de l'opercule présente un profil en U renversé rigidifié par des nervures axiales sensiblement verticales dont les bords inférieurs viennent s'appuyer sur la face d'extrémité du goulot de bouteille. Cette forme haute et nervurée du plateau de l'opercule confère à ce dernier une bonne rigidité, facilitant des opérations de débouchage et de rebouchage et offrant une bonne résistance et même un effet d'amortissement aux sollicitations mécaniques qui se produisent lors du stockage et du transport des bouteilles bouchées.

Pour améliorer encore la prise en main de l'opercule lors des opérations de rebouchage et de débouchage, il est avantageux que la paroi latérale extérieure du plateau de l'opercule soit prolongée vers le bas en dessous du plan d'appui du plateau de l'opercule sur la face d'extrémité du goulot de la bouteille.

Pour indiquer clairement toute tentative de violation de la capsule visant à enlever la capsule à l'aide d'un outil en le soulevant par le bas, il est avantageux que la bande de garantie comporte plusieurs lignes verticales de moindre résistance s'étendant depuis ledit bourrelet intérieur jusqu'au bord inférieur de la bande.

En se référant au dessin annexé, on va décrire ci-après plus en détail un mode de réalisation illustratif et non limitatif de l'objet de l'invention; sur le dessin:
la Fig. 1 est une section d'une capsule de bouchage conforme à l'invention, prise dans un plan axial passant par la languette de déchirure de la bande de garantie;
la fig. 2 est une vue en élévation latérale de la capsule de la fig. 1, prise en face de la languette de déchirure;
la fig. 3 est une vue du dessous de la capsule de la fig. 1;
la fig. 4 est une vue du dessus de la capsule de la fig. 1.

La capsule de bouchage illustrée par le dessin destinée à une bouteille à bague à gorge comprend un opercule 1 et une bande de garantie 2 circonférentielle reliée au bord extérieur inférieur de l'opercule 1 par une ligne 3 de moindre résistance.

L'opercule 1 comprend, de façon connue en soi, un plateau 4 destiné à s'appliquer sur la face d'extrémité du goulot de la bouteille à boucher, et une partie d'étanchéité 5 en saillie vers le bas sur ledit plateau. La partie d'étanchéité 5 qui se présente, dans l'exemple illustré, sous la forme d'une jupe sensiblement cylindrique est destinée à être enfoncée à force dans le goulot pour coopérer avec la surface intérieure du goulot.

Le plateau 4 de l'opercule 1, au lieu d'être plat et de faible épaisseur, présente une partie centrale 6 entourée par une partie extérieure 7 surélevée, sauf sur un secteur angulaire relativement faible, tel que cela apparaît surtout sur la fig. 4. La partie surélevée 7 présente un profil en U renversé et comporte intérieurement des nervures verticales radiales 8 dont le bord inférieur 9 définit la partie d'appui de l'opercule 1 sur la face d'extrémité du goulot de bouteille. La partie extérieure surélevée 7 et la partie centrale 6 plus basse du plateau 4 de l'opercule 1 délimite donc une sorte de cavité ou niche 10 de forme assymétrique dont la fonction apparaîtra par la suite.

La bande de garantie 2 qui se trouve dans le prolongement de la paroi latérale extérieure de l'opercule 1 est prolongée vers le haut par une languette 11 à l'endroit où la partie extérieure surélevée 7 du plateau 4 de l'opercule 1 est interrompue. La languette 11 fait ici office de paroi latérale extérieure de l'opercule 1, c'est-à-dire qu'elle complète ici la paroi latérale extérieure de l'opercule 1, formée sur le restant de la périphérie par la partie surélevée 7 du plateau 4 de l'opercule 1.

La languette 11 comporte, à distance en dessous de son extrémité supérieure, une patte de préhension 12 qui est inclinée ou courbée vers le haut et vers l'intérieur de manière à s'étendre dans la cavité ou niche 10 sans toutefois dépasser vers le haut la partie supérieure surélevée 7 du plateau 4.

La languette 11 est reliée à la partie centrale . basse 6 du plateau 4 par une ligne de moindre résistance 13 et, de chaque côté, à la paroi extérieure de la partie surélevée 7 du plateau 4 par une ligne 14, 15 de moindre résistance. La ligne 14 s'étend vers le bas jusqu'à la ligne de moindre résistance 3 reliant l'anneau 2 au bord inférieur de l'opercule 1. L'autre ligne 15 s'étend de façon sensiblement verticale vers le bas jusqu'au-delà de la ligne 3, c'est-à-dire jusqu'à l'intérieur de la bande 2 et est ensuite prolongée jusqu'au bord inférieur de la bande 2 par une ligne de moindre résistance 15a inclinée en direction du prolongement de l'autre ligne latérale 14.

La bande de garantie 2 comporte intérieurement un bourrelet 16 servant à l'accrochage de la capsule à la gorge de la bague à gorge de la bouteille. Ce bourrelet 16 est interrompu à l'endrait de la ligne de moindre résistance 15 afin de ne pas gêner la déchirure de la bande 2 suivant cette ligne.

La bande 2 comporte enfin plusieurs lignes 17 de moindre résistance, réparties sur la périphérie, ces lignes s'étendant depuis le bourrelet 16 jusqu'au bord inférieur de la bande 2.

La capsule complète, moulée d'une seule pièce en matière plastique, présente une forme extérieure de révolution, lisse, sans aucune partie saillante ni latéralement, ni vers le haut ou le bas. Cette capsule peut ainsi être posée dans une position angulaire quelconque sur une bouteille, sans aucune orientation préalable, ce qui autorise des cadences de pose très élevées.

Lors de la première ouverture de la bouteille, on engage un doigt dans la cavité ou niche 10, dans le sens suggéré par la forme assymétrique de cette niche 6, pour saisir la patte 12 de la languette 11 et exercer une traction vers l'extérieur sur la languette 11. Cela entraîne la déchirure de la ligne 13 horizontale et la déchirure des lignes 14 et 15 jusqu'à la ligne 3. La déchirure continue ensuite sur la ligne 15 jusqu'à atteindre la ligne 15a inclinée, ce qui imprime automatiquement à la languette 11 une déviation dans le sens de l'inclinaison de la ligne 15a. L'utilisateur se trouve ainsi amené de lui-même à continuer le mouvement de déchirure dans le sens imprimé, c'est-à-dire d'effectuer un déchirement circulaire sur toute la longueur de la ligne 3. A la fin de ce déchirage circulaire, la bande de garantie 2 se trouve séparée complétement de l'opercule 1 qui subsiste sur le goulot de bouteille.

La bande de garantie étant ainsi enlevée, l'opercule 1 est libéré et peut être retiré et remis en place à volonté. La forme surélevée du plateau 4 de l'opercule 1 favorise la prise en main de l'opercule lors de ces opérations dé débouchage et de rebouchage.

Il convient encore de remarquer à ce sujet que dans l'exemple représenté (voir fig. 1), la paroi latérale extérieure du plateau 4 de l'opercule 1 est prolongée vers le bas en dessous de la surface d'appui de l'opercule 1 sur la face d'extrémité du goulot, cette surface étant définie par les bords inférieurs 9 des nervures 8.

Grâce à la forme extérieure lisse de la capsule de bouchage conforme à l'invention, il est possible d'y appliquer sans aucune difficulté un décor ou, par exemple, un timbre ou pion fiscal.

Bien que la capsule telle que décrite ci-dessus et représentée sur le dessin soit destinée à une bouteille à bague à gorge sur laquelle le bourrelet intérieur 16 de la bande de garantie 2 s'accroche dans la gorge intermédiaire de la bague, la capsule conforme à l'invention peut être adaptée sans aucune difficultée à tout type de bagues de bouteille. Il suffit pour cela de prévoir le bourrelet d'encliquetage 16 à une hauteur appropriée en dessous de la surface d'appui 9 de l'opercule 1 sur la face d'extrémité du goulot pour que le bourrelet 16 vienne s'accrocher derrière un épaulement de la bague.

Par ailleurs, la capsule peut être utilisée également sur une bouteille munie d'un corps verseur rapporté, auquel cas la jupe 5 est enfoncée dans le bec verseur et le bourrelet intérieur 16 coopère avec un bourrelet extérieur du corps verseur.

Il va de soi que, sans sortir du cadre de la présente invention, il est possible d'apporter de nombreuses modifications et variantes à la capsule décrite et représentée. Ainsi, la partie d'étanchéité 5 faisant saillie sur le plateau 4 de l'opercule 1 pourrait être, par exemple, en forme de godet fermé dans le bas et ouvert dans le haut, au lieu d'être en forme de jupe ou de godet renversé ouvert dans le bas et fermé dans le haut. Les lignes de moindre résistance 14 et 15 pourraient également avoir des formes différentes. Il en est de même pour la patte de préhension 12 de la languette 11 de la bande de garantie 2.

## Revendications

1. Capsule de bouchage inviolable pour des bouteilles comportant un bourrelet extérieur au voisinage de leur goulot, cette capsule comprenant un opercule (1) en matière plastique et des moyens déchirables (2) coopérant, avant la première ouverture de la bouteille bouchée, avec ledit bourrelet pour retenir l'opercule de façon inviolable sur le goulot, ledit opercule étant muni d'un plateau (4) destiné à s'appliquer sur la face d'extrémité du goulot, la face supérieure dudit plateau (4) étant surélevée par rapport à la partie (9) du plateau destinée à s'appliquer contre la face d'extrémité du goulot, et d'une jupe d'étanchéité (5) en saillie vers le bas sur ledit plateau et destinée à être enfoncée à force dans le goulot pour coopérer avec la surface intérieure de ce dernier, et lesdits moyens déchirables étant constitués par une bande de garantie (2) annulaire, réalisée d'une seule pièce avec l'opercule, prolongeant la paroi latérale extérieure du plateau (4) de l'opercule (1) vers le bas, présentant un bourrelet intérieur (16) d'accrochage audit bourrelet du goulot et comportant une languette de préhension (11, 12) en vue de sa déchirure, ladite bande (2) étant reliée au bord inférieur de la paroi latérale extérieure du plateau (4) par une ligne de moindre résistance (3), caractérisée par le fait que le plateau (4) de l'opercule (1) comporte une partie centrale (6) basse entourée par une partie extérieure (7) surélevée et interrompue sur un secteur angulaire, de manière à délimiter sur le dessus du plateau (4) une sorte de cavité ou niche (10) de forme assymétrique, et que la languette (11) s'étend vers le haut, dans le secteur interrompu de la partie extérieure (7) surélevée, jusqu'à hauteur du bord supérieur de la paroi latérale extérieure du plateau (4) pour compléter celle-ci, et est reliée sur ses deux bords latéraux à la paroi latérale extérieure du plateau (4) de l'opercule (1) par deux lignes de moindre résistance (14, 15) dont l'une (14) s'étend vers le bas jusqu'à la ligne de moindre résistance (3) reliant la bande (2) au bord inférieur de la paroi latérale extérieure du plateau (4) et dont l'autre (15) est prolongée vers le bas à travers la bande de garantie (2) jusqu'au bord inférieur de cette dernière.

2. Capsule de bouchage suivant la revendication 1, caractérisée par le fait que ladite languette (11) présente, à son extrémité libre, une patte de préhension (12) orientée vers l'intérieur, c'est-à-dire dans ladite niche (10).

3. Capsule de bouchage suivant la revendication 2, caractérisée par la fait que ladite patte de préhension (12) prend naissance en dessous de l'extrémite libre de ladite languette (11) et s'étend de façon oblique vers l'intérieur et vers le haut, sans dépasser le bord supérieur de la paroi latérale extérieure du plateau (4) de l'opercule (1).

4. Capsule de bouchage suivant la revendication 1, caractérisée par le fait que ladite ligne (15) de moindre résistance prolongée vers le bas à travers la bande de garantie (2) comprend une partie supérieure sensiblement verticale et une partie inférieure (15a) inclinée dans le sens dans lequel doit se faire la déchirure circulaire de la bande de garantie.

5. Capsule de bouchage suivant la revendication 1, caractérisée par le fait que ladite partie extérieure surélevée (7) du plateau (4) de l'opercule (1) présente un profil transversal en U renversé rigidifié par des nervures (8) verticales axiales dont les bords inférieurs (9) constituent la partie du plateau (4) destinée à s'appuyer sur la face d'extrémité du goulot de la bouteille.

6. Capsule de bouchage suivant l'une quelconque des revendications précédentes, caractérisée par le fait que la paroi latérale extérieure du plateau (4) de l'opercule (1) est prolongée vers le bas au-delà du plan d'appui du plateau (4) sur la face d'extrémité du goulot de la bouteille.

7. Capsule de bouchage suivant l'une quelconque des revendications précédentes, caractérisée par le fait que ladite bande (2) présente, réparties sur la périphérie de la capsule, plusieurs lignes (17) de moindre résistance s'étendant depuis ledit bourrelet (16) jusqu'au bord inférieur de la bande (2).

## Patentansprüche

1. Originalverschlußkapsel für Flaschen mit einem Außenwulst am Flaschenhals, wobei diese Kapsel einen Deckel (1) aus Kunststoff sowie mit dem Außenwulst vor dem ersten Öffnen der verschlossenen Flasche zusammenwirkende durchreißbare Mittel (2), um den Deckel unlösbar auf dem Flaschenhals festzuhalten, wobei dieser Deckel mit einer Scheibe (4), die an der Endfläche des Flaschenhalses aufliegt und die obere Fläche dieser Scheibe (4) gegenüber dem Teil (9) der Platte, die an der Endfläche des Flaschenhalses aufliegt, überhöht ist, und mit einer von der genannten Platte aus nach unten vorspringende Dichtschürze (5) versehen ist, die mit Kraft in den Flaschenhals eingedrückt wird, um mit dessen Innenfläche zusammenzuwirken, und wobei die genannten durchreißbaren Mittel aus einem ringförmigen mit dem Deckel aus einem Stück gefertigten Garantiestreifen (2) bestehen, der die äußere Seitenwand der Platte (4) des Deckels (1) nach unten verlängert, einen Innenwulst (16) zum Verankern am Wulst des Flaschenhalses sowie eine Greiflasche (11, 12) zum Durchreißen aufweist, und wobei der genannte Garantiestreifen (2) durch eine Sollbruchlinie (3) mit dem unteren Rand der äußeren Seitenwand der Platte (4) verbunden ist, dadurch gekennzeichnet, daß die Platte (4) des Deckels (1) einen von einem erhöhten in einem Winkelsektor unterbrochenen Außenteil (7) umgebenen Mittelteil (6) enthält, so daß auf der Oberseite der Platte (4) eine Art Höhlung oder Vertiefung (10) von asymetrischer Form entsteht, und daß sich die Lasche (11) nach oben in den unterbrochenen Sektor des erhöhten Außenteils (7) bis in die Höhe des oberen Randes der äußeren Seitenwand der Platte (4) erstreckt, um diese zu vervollständigen und an ihren zwei Seitenrändern mit der äußeren Seitenwand der Platte (4) des Deckels (1) durch zwei Sollbruchlinien (14, 15) verbunden ist, von denen eine (14) sich nach unten bis zur Sollbruchlinie (3) erstreckt, die den Garantiestreifen (2) mit dem unteren Rand der äußeren Seitenwand der Platte (4) verbindet, und die andere (15) nach unten durch den Garantiestreifen (2) hindurch bis zum dessen unteren Rand verlängert ist.

2. Verschlußkapsel gemäß Anspruch 1, dadurch gekennzeichnet, daß die Lasche (11) an ihrem freien Ende eine nach innen d.h. in die genannte Vertiefung (10) gerichtete Greifzunge (12) aufweist.

3. Verschlußkapsel gemäß Anspruch 2, dadurch gekennzeichnet, daß die genannte Greifzunge (12) unterhalb des freien Endes der Lasche (11) beginnt und sich schräg nach innen und nach oben erstreckt, ohne über den oberen Rand der äußeren Seitenrand der Platte (4) des Deckels (1) hinauszugehen.

4. Verschlußkapsel gemäß Anspruch 1, dadurch gekennzeichnet, daß die nach unten durch den Garantiestreifen (2) hindurch verlängerte Sollbruchlinie (15) aus einem im wesentlichen senkrechten oberen Teil und einem schrägen unteren Teil (15a) besteht, der in dem Sinn, in dem der ringförmige Garantiestreifen durchgerissen werden soll, geneigt ist.

5. Verschlußkapsel gemäß Anspruch 1, dadurch gekennzeichnet, daß der erhöhte Außenteil (7) der Platte (4) des Deckels (1) einen Querschnitt in Form eines durch senkrechte Axialrippen (8) verstärkten umgekehrten U aufweist, deren untere Ränder (9) den Teil der Platte (4) darstellen, der auf der Endfläche des Flaschenhalses aufliegen soll.

6. Verschlußkapsel gemäß einem beliebigen der vorstehenden Ansprüche, dadurch gekennzeichnet, daß die äußere Seitenwand der Platte (4) des Deckels (1) über die Auflageebene der Platte (4) auf der Endfläche des Flaschenhalses hinaus nach unten verlängert ist.

7. Verschlußkapsel gemäß einem beliebigen der vorstehenden Ansprüche, dadurch gekennzeichnet, daß der genannte Garantiestreifen (2) über dem Kapselumfang verteilt mehrere Sollbruchlinien (17) enthält, die sich von dem gennanten Wulst (16) aus bis zum unteren Rand des Garantiestreifen (2) erstrecken.

## Claims

1. Tamper-proof closure for bottles having an outer bead in the vicinity of their neck, this closure comprising a plastic cap (1) and tearable means (2) which, before the first opening of the closed bottle, interact with the said bead to retain the cap on the neck in a tamper-proof manner, the said cap being equipped with a plate (4) intended to be laid onto the end face of the neck, the upper face of the said plate (4) being raised relative to the part (9) of the plate intended to be laid against the end face of the neck, and with a sealing skirt (5) projecting downwards on the said plate and intended to be force-fitted into the neck to interact with the inner surface of the latter, and the said tearable means consisting of an annular guarantee strip (2) which is produced in one piece with the cap, extends the outer side wall of the plate (4) of the cap (1) downwards, has an inner bead (16) for catching on the said bead of the neck and possesses a gripping tab (11, 12) for the purpose of tearing it, the said strip (2) being connected to the lower edge of the outer side wall of the plate (4) by means of a line of less resistance (3), characterised in that the plate (4) of the cap (1) has a low central part (6) surrounded by a raised outer part (7) interrupted over an angular sector, so as to delimit a sort of asymmetric cavity or recess (10) on the top of the plate (4), and in that the tab (11) extends upwards, in the interrupted sector of the raised outer part (7), to the height of the upper edge of the outer side wall of the plate (4), in order to complete the said outer side wall, and is connected, on its two lateral edges, to the outer side wall of the plate (4) of the cap (1) by means of two lines of less resistance (14, 15), one (14) of which extends downwards to the line of less resistance (3) connecting the strip (2) to the lower edge of the outer side wall of the plate (4) and the other (15) of which is extended downwards through the guarantee strip (2) to the lower edge of the latter.

2. Closure according to Claim 1, characterized in that the said tab (11) has, at its free end, a gripping lug (12) directed inwards, that is to say into the said recess (10).

3. Closure according to Claim 2, characterized in that the said gripping lug (12) starts below the free end of the said tab (11) and extends obliquely inwards and upwards, without going beyond the upper edge of the outer side wall of the plate (4) of the cap (1).

4. Closure according to Claim 1, characterized in that the said line of less resistance (15) extended downwards through the guarantee strip (2) comprises a substantially vertical upper part and a lower part (15a) inclined in the direction in which the circular tearing of the guarantee strip is to be carried out.

5. Closure according to Claim 1, characterized in that the said raised outer part (7) of the plate (4) of the cap (1) has a transverse profile in the form of an upturned U, stiffened by axial vertical ribs (8), the lower edges (9) of which form the part of the plate (4) intended to bear on the end face of the neck of the bottle.

6. Closure according to any one of the preceding claims, characterized in that the outer side wall of the plate (4) of the cap (1) is extended downwards beyond the bearing plane of the plate (4) on the end face of the neck of the bottle.

7. Closure according to any one of the preceding claims, characterized in that the said strip (2) has, distributed over the periphery of the closure, several lines of less resistance (17) which extend from the said bead (16) to the lower edge of the strip (2).
